# EUROPÄISCHE PATENTSCHRIFT

(11) **EP 0 066 875 B1**
(45) Veröffentlichungstag und Bekanntmachung des Hinweises auf die Patenterteilung: **28.10.1987**
(21) Anmeldenummer: 82104974.9
(22) Anmeldetag: 07.06.1982
(51) Int. Cl.: F23K 5/00

(54) **Vorrichtung zur Ausbildung eines zündfähigen Gemisches aus flüssigem Brennstoff und Verbrennungsluft**
Device for the formation of an inflammable mixture of liquid fuel and combustion air
Dispositif pour la formation d'un mélange inflammable de combustible liquide et de l'air de combustion

(30) Priorität: 09.06.1981 DE 3122770
(43) Veröffentlichungstag der Anmeldung: 15.12.1982
(73) Patentinhaber: FORSCHUNGSZENTRUM JÜLICH GMBH, 52425 Jülich (DE)
(72) Erfinder: Förster, Siegfried, Dr., D-5110 Alsdorf (DE); Jaegers, Hubert, D-5170 Jülich (DE); Kämmerling, Hans, D-5180 Eschweiler (DE); Quell, Peter, Dr., D-5100 Aachen-Haaren (DE)

## Beschreibung

Die Erfindung bezieht sich auf eine Einrichtung zur Erzeugung eines Brennstoff-Luft-Gemisches durch Verdunsten von Brennstoff in vorgewärmter Verbrennungsluft innerhalb eines Strömungsraumes, der eine vom Brennstoff benetzbare Oberfläche aufweist. Die Merkmale der Einrichtung, von denen die Erfindung ausgeht, sind im Oberbegriff des Patentanspruches 1 genannt.

Das Ausbilden zündfähiger Gemische durch Verdunsten von Brennstoff in vorgewärmter Verbrennungsluft, die über eine von Brennstoff benetzte Oberfläche entlang geführt wird, ist bekannt. Aus dem auf der Oberfläche gebildeten Flüssigkeitsfilm verdunstet der Brennstoff in die vorgewärmte Verbrennungsluft, wobei sich ein zündfähiges Brennstoff-Luft-Gemisch bildet, das in eine Verbrennungszone einführbar ist, in der es gezündet und verbrannt wird - vgl. US-A-3 207 202. Brenner dieser Art sind sowohl für Industrieöfen als auch für Wärmeerzeuger kleinerer Einheit bestimmt.

Um eine einwandfreie Bildung des zündfähigen Gemisches und eine rückstandsfreie vollständige Verbrennung zu erreichen, ist eine sehr genaue Brennstoffdosierung erforderlich. Die Brennstoffzufuhr ist so zu regulieren, dass die insgesamt zugegebene Brennstoffmenge in der erwärmten Verbrennungsluft gerade verdampft. Dabei kann das entstehende Brennstoff-Luft-Gemisch zu mager, zu fett oder aber auch zufällig in der Nähe eines stöchiometrischen Verhältnisses liegen. Zur Einstellung des Brennstoff-Luft-Gemisches ist es aus US-A-3 336 734 bekannt, einen Bypass einzusetzen. Die in der vorgenannten Druckschrift beschriebene Einrichtung weist auch einen Ablauf für den Brennstoff auf. Von wesentlicher Bedeutung für die Einstellung des Brennstoff-Luft-Gemisches ist jedoch das Beherrschen der Start- und Abschaltphase. So soll auch beim Startvorgang bereits ein vollständiges Verbrennen erreicht werden und beim Abschalten die Gefahr einer Nachverbrennung verhindert sein.

Aufgabe der Erfindung ist es, eine Einrichtung zur Erzeugung eines zündfähigen Brennstoff-Luft-Gemisches zu schaffen, bei der sich das erforderliche Brennstoff-Luft-Gemisch für verschiedene Betriebsverhältnisse in einfacher Weise einstellen lässt und bei der darüber hinaus dafür Sorge getragen ist, dass sowohl beim Startvorgang als beim Abschalten der Einrichtung Brennstoff nicht unerwünscht in den Abzug für das Brennstoff-Luft-Gemisch gelangen kann.

Diese Aufgabe wird bei einer Einrichtung der eingangs genannten Art gemäss der Erfindung durch die im Patentanspruch 1 angegebene Ausbildung gelöst. Die Zusammensetzung des zündfähigen Brennstoff-Luft-Gemisches wird in bekannter Weise über einen Bypass reguliert, der die Verbrennungsluftzuführung vor Eintritt der Verbrennung durch den Strömungsraum mit dem Gemischabzug für das Brennstoff-Luft-Gemisch verbindet, wobei die durch den Bypass in den Gemischabzug strömende Verbrennungsluftmenge mit Hilfe eines Stellgliedes einstellbar ist, das den Abzug umschliesst und mit seiner äusseren Oberfläche den Strömungsraum begrenzt. Das aus dem Strömungsraum austretende Brennstoff-Luft-Gemisch und der über den Bypass dem Brennstoff-Luft-Gemisch zugeführte Anteil der Verbrennungsluft bestimmen die Zusammensetzung des dem Brenner zugeführten zündfähigen Gemisches. Vom Stellglied wird der Strömungsraum bei voll geöffneten Bypass sowohl zur Verbrennungsluftzuführung hin als auch zum Gemischabzug verschlossen. Die Brennstoffzufuhr lässt sich so auch bei Start des Brenners und beim Abschalten dem tatsächlichen Bedarf entsprechend einstellen und unabhängig von der Stellung des Stellgliedes regulieren. Weder beim Start noch beim Abschalten gelangt unerwünscht Brennstoffdampf in die den Bypass durchströmende Verbrennungsluft. Damit überschüssiger Brennstoff abfliessen kann, weist der Strömungsraum am Fusse der vom Brennstoff benetzbaren Oberfläche auch einen Ablauf für den Brennstoff auf. Es ist somit auch während der Betriebsphase des Brenners Brennstoff ständig im Überschuss dosierbar, so dass stets eine ausreichende Brennstoffmenge zur Verdunstung angeboten wird. Als Ablauf dient gemäss Patentanspruch 2 ein Spalt mit einer Spaltweite, die zumindest der Filmdicke des Brennstoffilms am Fusse der benetzbaren Oberfläche entspricht. Durch diesen Spalt kann der überschüssige Brennstoff frei abfliessen.

Bevorzugt steht das Stellglied mit einem Temperaturfühler in Wirkverbindung, der in der Verbrennungsluftzuführung angeordnet ist, Patentanspruch 3. In Abhängigkeit von der Temperatur der vorgewärmten Verbrennungsluft wird der Anteil der in den Strömungsraum eindringenden Verbrennungsluftmenge gesteuert.

Die Einrichtung vereinfachende Ausführungsformen sind in Patentansprüchen 4 bis 8 angegeben, die nachfolgend erläutert werden.

Zur Einstellung der beiden Zweigströme der Verbrennungsluft, von denen der eine durch den Strömungsraum, der andere durch den Bypass geführt wird, weist das Stellglied gegeneinander verschiebbare Stellgliedelemente auf, die zweckmässig rohrförmig ausgebildet sind. Die Stellgliedelemente sind koaxial zueinander angeordnet, wobei zumindest eines der Stellgliedelemente verstellbar gelagert ist und zugleich den Strömungsquerschnitt des Bypasses und den Strömungsquerschnitt der Verbrennungsluftzuführung und/oder einen Strömungsquerschnitt im Gemischabzug für das Brennstoff-Luft-Gemisch verändert. Für die Extremstellungen des Stellgliedes, nämlich einerseits die «Aus»-Stellung, bei der der Bypass voll geöffnet ist und der Strömungsraum geschlossen wird, und andererseits die maximale Betriebsstellung, bei der der Bypass geschlossen und die gesamte Verbrennungsluft zur Aufnahme von Brennstoff dient, sind Arretierungen für das Stellglied vorgesehen. Eine solche Arretierung ist insbesondere für die «Aus»-Stellung aus Sicherheitsgründen und für den Kaltstart von Bedeutung.

Bevorzugt ist das Stellglied gegen eine Feder verstellbar. Mittels eines Tasters ist das Stellglied in derjenigen Stellung fixierbar, in der der Bypass voll geöffnet ist. Der Taster dient zugleich als Sicherheitsschalter.

Zum Auffangen und Weiterleiten des überschüssigen Brennstoffs ist am Fusse der vom Brennstoff benetzten Oberfläche eine Brennstoffzusammenführung angeordnet, die in einem Brennstoffspeicher mündet. Vom Brennstoffspeicher führt eine Brennstoffzufuhr zum Kopfe der vom Brennstoff zu benetzenden Oberfläche. Der überschüssige Brennstoff wird so im Kreislauf geführt und steht erneut zur Ausbildung des Brennstoff-Luft-Gemisches zur Verfügung. Um auch für den Fall, dass nur eine geringe Luftmenge den Strömungsraum durchströmt, eine ausreichende Brennstoffverdunstung zu gewährleisten, ist die Brennstoffzufuhr zur Vorwärmung des Brennstoffs mit einem Wärmetauscher verbunden, der vorteilhaft innerhalb der Verbrennungsluftzufuhr angeordnet ist.

Der Brennstoffilm im Strömungsraum ist somit stets auf eine Temperatur einstellbar, die wenig unterhalb der Temperatur liegt, mit der die Verbrennungsluft in den Strömungsraum eintritt, und die so hoch ist, dass alle Ölfraktionen im Brennstoff in die zugeführte Verbrennungsluft verdunsten können.

Die Erfindung wird im folgenden anhand eines Ausführungsbeispieles, das in der Zeichnung schematisch wiedergegeben ist, näher erläutert.

In der Zeichnung ist eine Einrichtung zur Ausbildung eines zündfähigen Gemisches aus flüssigem Brennstoff und vorgewärmter Verbrennungsluft mit einem Strömungsraum 1 dargestellt, in den die Verbrennungsluft über eine Verbrennungsluftzuführung 2 eingeführt wird. Die Verbrennungsluft durchströmt den Strömungsraum 1 in Strömungsrichtung von unter Einwirkung der Schwerkraft auf einer benetzbaren Oberfläche abfliessenden Brennstoffs. Die Strömungsrichtung der in den Strömungsraum 1 eindringenden Verbrennungsluft ist in der Verbrennungsluftzuführung 2 durch einen Strömungspfeil A mit strichlinierter Strömungslinie markiert. Im Ausführungsbeispiel ist der Strömungsraum ringförmig gestaltet. In eine rohrförmige äussere Wand 3 mit benetzbarer innerer Oberfläche 3' ist eine ebenfalls als Hohlzylinder gestaltete Strömungsführung einschiebbar, die im Ausführungsbeispiel zugleich als Stellglied 4 dient, wie weiter unten noch beschrieben wird. Das Stellglied 4 begrenzt den Strömungsraum 1 nach innen. Der Brennstoff wird über einen Ringspalt, der im folgenden als Brennstoffverteiler 5 bezeichnet ist, am Kopfe der äusseren Wand 3 gleichmässig verteilt und rieselt über die innere Oberfläche 3' der Wand 3 als Brennstoffilm herab. Unter Einwirkung der Schwerkraft fliesst der Brennstoff im Strömungsraum 1 bis zum Fusse 6 der benetzbaren Oberfläche und wird hier am Auslass 7 für das im Strömungsraum gebildete Brennstoff-Luft-Gemisch über einen Ablauf 8, der den Brennstoff zusammenführt, zum Brennstoffspeicher 9 geleitet. In den Brennstoffspeicher fliesst überschüssiger Brennstoff ab, der von der Verbrennungsluft im Strömungsraum 1 nicht aufgenommen wurde. Die Strömungsrichtung des Brennstoff-Luft-Gemisches im freien Innenraum des Stellgliedes 4, der als Abzug 10 für das im Strömungsraum 1 gebildete Brennstoff-Luft-Gemisch dient, ist mit einem Strömungspfeil B mit strichpunktierter Strömungslinie angegeben. Das Brennstoff-Luft-Gemisch wird am Auslass 7 um 180° umgelenkt und strömt frei von Brennstofftropfen über Abzug 10 in eine Gemischleitung 11 ab. Das Brennstoff-Luft-Gemisch wird einer in der Zeichnung nicht dargestellten Brennkammer zugeführt und dort gezündet.

Zum Regeln und Einstellen des auszubildenden zündfähigen Brennstoff-Luft-Gemisches dient ein Bypass 12, dessen Strömungsquerschnitt sich im Ausführungsbeispiel durch Verschieben des Stellgliedes 4 verstellen lässt, das in Richtung seiner Körperachse 13 beweglich gelagert ist. Durch Verstellen des Stellgliedes 4 ist es möglich, nur einen Teil der in der Verbrennungsluftzuführung 2 strömenden Verbrennungsluftmenge in den Strömungsraum 1 einzuleiten. Der übrige Teil der Verbrennungsluft strömt über den Bypass 12 unmittelbar in die Gemischleitung 11 ein und vermischt sich hier mit dem vom Strömungsraum 1 abziehenden Brennstoff-Luft-Gemisch.

Für den Durchtritt der Verbrennungsluft am Bypass 12 weist das Stellglied 4 im Bereich der Verbrennungsluftzuführung Ausnehmungen 14 auf, die sich bei axialer Verstellung des Stellgliedes über Ausnehmungen 15 verschieben lassen, die in der Gemischleitung 11 vorgesehen sind. Die Gemischleitung 11 ist in der Verbrennungsluftzuführung 2 eingeschweisst und bildet somit gegenüber dem Stellglied 4, das wie oben angegeben ist, ein ortsfestes Element des Stellgliedes. Die Ausnehmungen 15 in der Gemischleitung 11 erstrecken sich in einer Ebene senkrecht zur Körperachse 13 und sind schlitzförmig gestaltet.

In der Zeichnung ist das Stellglied 4 in seinen zwei extremen Positionen dargestellt: links von der Körperachse 13 ist die Betriebsstellung bei geschlossenem Bypass 12 wiedergegeben, in dieser Stellung dient die gesamte vorgewärmte Verbrennungsluft zur Aufnahme von Brennstoff, das Brennstoff-Luft-Gemisch weist somit den maximalen Brennstoffgehalt auf, und rechts von der Körperachse 13 ist das Stellglied 4 in seiner «Aus»-Stellung, also bei vollständig geöffnetem Bypass 12 und geschlossenem Strömungsraum 1 dargestellt.

Für beide Extrempositionen des Bypassreglers ist mit Strömungspfeilen die Strömung der Verbrennungsluft eingezeichnet. Auf der linken Seite der Körperachse 13 ist-wie bereits erwähnt - mit Strömungspfeil A und strichlinierter Strömungslinie das Eindringen der Verbrennungsluft in den Strömungsraum 1 markiert, auf der rechten Seite ist das Ausströmen der Verbrennungsluft durch den Bypass 12 in den Gemischabzug 11 mit Strömungspfeil C und durchgezogener Strömungslinie angegeben. In der zuletzt genannten Stellung des Stellgliedes 4 wird der Strömungsraum 1 vom Stellglied vollständig verschlossen. Hierzu weist das Stellglied 4 einerseits im Eingangsbereich 16 zum Strömungsraum 1 Dichtelemente 17 auf, die ringförmig auf dem äusseren Mantel des Stellgliedes 4 angeordnet sind und beim Öffnen des Bypasses 12 so in den Eingangsbereich 16 einführbar sind, dass der Zugang zum Strömungsraum 1 bei vollständig geöffnetem Bypass verschlossen ist. Andererseits wird bei voll geöffnetem Bypass auch der Auslass 7 am Fusse 6 des Stellgliedes 4 verschlossen. Wie rechts von der Körperachse 13 dargestellt ist, sitzt der Fuss 6 des Stellgliedes 4 bei voll geöffnetem Bypass auf einem Sockel 18 auf und verschliesst somit den Strömungsraum 1 gegenüber dem Abzug 10. Der Sockel 18 ist zum Ablauf 8 des Brennstoffes hin schräg abfallend geformt, damit gegebenenfalls im Bereich des Sockels sich ansammelnder Brennstoff in den Brennstoffspeicher 9 abfliessen kann. Im Ausführungsbeispiel ist der Sockel 18 in Leichtbauweise ausgeführt und weist eine den Sockel abdeckende konische Kappe 19 auf, wobei der so entstehende Sockelhohlraum 20 über eine Belüftungsbohrung 21 druckentlastbar ist. Das Stellglied 4 ist im unteren Teil des Strömungsraumes 1 mit Führungen 22 zentriert.

In der «Aus»-Stellung des Stellgliedes 4 wird bei voll geöffnetem Bypass die Emission von unverbranntem Brennstoff in den Abzug 10 und die Gemischleitung 11 vollständig vermieden. Die Gemischleitung 11 führt dann lediglich Verbrennungsluft. Dies ermöglicht vor allem das Aufwärmen des Brennstoffs vor dem Start der Einrichtung und auch das Abschalten der Einrichtung ohne Umweltbelastung und Brennstoffverlust.

Das Stellglied 4 steht mit einem Temperaturfühler, der in der Verbrennungsluftzuführung 2 angeordnet ist, in Wirkverbindung. Hierzu ist das Stellglied 4 gegen eine vorgespannte Feder 23, die mittels einer Zugstange 24 an einen Zapfen 25 des Stellgliedes 4 angelenkt ist, über einen Kipphebel 26 verstellbar. Der Kipphebel 26 ist an einen Träger 27 in einer vertikalen Ebene drehbar gelagert. Der Träger 27 besteht aus einem Wellrohr, das mit Öl gefüllt ist und seine Länge in Abhängigkeit von der Temperatur der Verbrennungsluftzuführung 2 relativ zu einem Gestänge 28 verändert, an dem der Kipphebel 26 schwenkbar angelenkt ist. Bei einer durch den Träger 27 verursachten Drehung des Kipphebels 26 um seinen ortsfesten Drehpunkt 29 wird das Stellglied 4 über einen Anschlag 30 an dem Stellglied, mit dem der Kipphebel 26 im Ausführungsbeispiel kraftschlüssig verbunden ist, in die erforderliche Betriebsstellung gebracht. Die Lage des ortsfesten Drehpunktes 29 lässt sich relativ zur Lage des Drehpunktes am Träger 27 auch mittels einer am Gestänge 28 angreifenden Stellschraube 31 verändern. Dies ermöglicht die Einstellung der Bewegung des Stellgliedes 4 auf unterschiedliche im Strömungsraum 1 zu verdunstende Brennstoffsorten.

Die am Zapfen 25 des Stellgliedes 4 angelenkte Zugstange 24 ist nach aussen geführt und ermöglicht bei Verschiebung mittels eines Tasters 32 ein «Aus»-Stellen des Stellgliedes, da der Verschiebeweg der Zugstange 24 durch Arretierungen 33, 33' am Stellglied 4 begrenzt ist. Wird nach Betätigung des Tasters 32 die Taste wieder freigegeben, wird das Stellglied 4 mittels der Federkraft 23 wieder in die durch die Stellung des Kipphebels 26 vorgegebene Betriebsstellung gebracht. Mit dem Taster 32 lässt sich somit auch ein Sicherheitsschalter verbinden.

Zum Abfluss des überschüssigen Brennstoffs von der mit Brennstoff benetzten Oberfläche 3' ist am Fusse 6 der äusseren Wand 3 ein offener Spalt vorgesehen, über den im Ausführungsbeispiel der Brennstoff zum Ablauf 8 abströmt.

Der Spalt weist eine Spaltweite auf, die wenig grösser ist als die sich am Fusse 6 der Oberfläche ausbildende Filmdicke des Brennstoffilms. Der überschüssige Brennstoff kann so ungestört abfliessen. Ein Mitreissen von Brennstofftropfen beim Ausströmen des Brennstoff-Luft-Gemisches in den Abzug 10 wird vermieden.

Im unterhalb des Strömungsraumes 1 angeordneten Brennstoffspeicher 9, in den der im Strömungsraum von der Verbrennungsluft nicht aufgenommene überschüssige Brennstoff abfliesst, ist einerseits ein Heizelement 34 zum Vorwärmen des im Brennstoffspeicher vorhandenen Brennstoffs angeordnet, andererseits ist auch ein Kühlelement 35 vorgesehen, das bei Überschreiten einer vorgesehenen Brennstofftemperatur im Brennstoffspeicher wirksam wird. Heizelement 34 und Kühlelement 35 werden von einem Thermostaten 36 gesteuert, der innerhalb des Brennstoffspeichers mit der Brennstoff-Flüssigkeit in Berührung steht. Zum Nachfüllen von Brennstoff mündet in den Brennstoffspeicher eine Brennstoffleitung 37, die mittels eines vom Flüssigkeitsspiegel im Brennstoffspeicher gesteuerten Schwimmerventils 38 verschliessbar ist. Entleeren lässt sich der Brennstoffspeicher 37 über einen gegen eine Feder verstellbaren Verschluss 39, der im Boden des Brennstoffspeichers angeordnet ist.

Aus einem von einem Filter 40 umgegebenen Brennstoffraum 41 wird der Brennstoff mittels einer Brennstoffpumpe 42 aus dem Brennstoffspeicher 9 abgesaugt. Die Brennstoffpumpe 42 fördert den Brennstoff in eine zum Brennstoffspeicher 5 führende Brennstoffzuführung 43.

Bevor der Brennstoff aus dem Brennstoffverteiler 5 auf die zu benetzende Oberfläche austritt, wird der Brennstoff noch in einem Wärmetauscher 44, an den die Brennstoffzuführung 43 angeschlossen ist, von der in der Verbrennungsluftzuführung 2 strömenden Verbrennungsluft vorgewärmt.

Strömt in der Verbrennungsluftzuführung von Abgasen einer Verbrennungs- oder Heizeinrichtung vorgewärmte Verbrennungsluft und dient das im Gemischabzug abströmende zündfähige Gemisch der gleichen Verbrennungs- und Heizeinrichtung als Brenngas, so hat sich gezeigt, dass sich die Temperatur der dem Strömungsraum zugeführten vorgewärmten Luft in Abhängigkeit vom Luftdurchsatz ändert und dass diese Temperaturänderung zur Bypassregelung nutzbar ist. Mittels des Temperaturfühlers in der Verbrennungsluftzuführung, der in Abänderung des dargestellten Temperaturfühlers beispielsweise auch elektronisch ausgeführt sein kann, wird dann selbsttätig ein optimales Brennstoff-Luft-Gemisch in Abhängigkeit von Luftdurchsatz erzeugt, da ja auch die Temperatur des mit konstanter Menge umgewälzten und von der Verbrennungsluft vorgewärmten Brennstoffs in Abhängigkeit von der Temperatur in der Verbrennungsluftzuführung beeinflusst wird. Die gegenseitige Abhängigkeit von eingestelltem zündfähigem Gemisch, Temperatur in der Brennkammer und Temperatur der von den Abgasen vorgewärmten Verbrennungsluft in der Verbrennungsluftzuführung, sowie der Temperatur des Brennstoffs, der von der den verdunstenden Brennstoff aufnehmenden Verbrennungsluft vorgewärmt wird, führt zu einem Regelkreis, der selbsttätig das für die geforderte Heizleistung in der Brennkammer erforderliche zündfähige Gemisch mit dem notwendigen Brennstoffgehalt einstellt. Das zündfähige Gemisch lässt sich über weite Bereiche sehr genau den erforderlichen Betriebszuständen anpassen, wie sie bei unterschiedlichen Leistungsanforderungen bei Verbrennungs- und Heizeinrichtungen auftreten.

## Patentansprüche

1. Einrichtung zur Erzeugung eines Brennstoff-Luft-Gemisches durch Verdunsten von Brennstoff in vorgewärmte Verbrennungsluft innerhalb eines Strömungsraumes (1), der eine vom Brennstoff benetzbare Oberfläche (3') aufweist, und an den eine Verbrennungsluftzuführung (2) und ein Abzug (10) für sich im Strömungsraum (1) bildendes Brennstoff-Luft-Gemisch derart angeschlossen sind, dass die Verbrennungsluft den Strömungsraum (1) in Strömungsrichtung des unter Einwirkung der Schwerkraft zum Fusse (6) der benetzbaren Oberfläche abfliessenden Brennstoffs durchströmt, dadurch gekennzeichnet, dass die Verbrennungsluftzuführung (2) und der Abzug (10) für das Brennstoff-Luft-Gemisch über einen Bypass (12) verbunden sind, und dass durch Strömungsraum (1) und Bypass (12) geführte Verbrennungsluftmenge mittels eines den Abzug (10) umschliessenden und mit seiner äusseren Oberfläche den Strömungsraum (1) begrenzenden Stellgliedes (4) einstellbar ist, das bei voll geöffnetem Bypass den Strömungsraum (1) sowohl zur Verbrennungsluftzuführung (2) hin als auch zum Abzug (10) hin verschliesst, und dass im Strömungsraum (1) am Fusse (6) der vom Brennstoff benetzbaren Oberfläche (3') ein Ablauf (8) für den Brennstoff vorgesehen ist.

2. Einrichtung nach Anspruch 1, dadurch gekennzeichnet, dass als Ablauf am Fusse (6) der vom Brennstoff benetzbaren Oberfläche ein Spalt vorgesehen ist, dessen Spaltweite zumindest der Filmdicke des Brennstoffilms am Fusse der vom Brennstoff benetzbaren Oberfläche entspricht.

3. Einrichtung nach Anspruch 1 oder 2, dadurch gekennzeichnet, dass das Stellglied (4) in Wirkverbindung mit einem in der Verbrennungsluftzuführung (2) angeordneten Temperaturfühler (26, 27, 28) steht.

4. Einrichtung nach einem der Ansprüche 1, 2 oder 3, dadurch gekennzeichnet, dass das Stellglied rohrförmig ausgebildete Stellgliedelemente (4, 11) aufweist, die koaxial zueinander angeordnet sind, und dass zumindest eines der Stellgliedelemente (4) verstellbar ist.

5. Einrichtung nach einem der vorhergehenden Ansprüche, dadurch gekennzeichnet, dass das Stellglied (4) zwischen zwei Arretierungen (33, 33') verstellbar ist.

6. Einrichtung nach einem der vorhergehenden Ansprüche, dadurch gekennzeichnet, dass das Stellglied (4) gegen eine Feder (23) verstellbar angeordnet ist.

7. Einrichtung nach Anspruch 6, dadurch gekennzeichnet, dass das Stellglied (4) mittels eines Tasters (32) zur Versperrung der Zufuhr von Verbrennungsluft zum Strömungsraum (1) verschiebbar ist.

8. Einrichtung nach einem der vorhergehenden Ansprüche, dadurch gekennzeichnet, dass am Fusse der vom Brennstoff benetzbaren Oberfläche (3) eine Brennstoffzusammenführung (8) für den Brennstoff angeordnet ist, die in einem Brennstoffspeicher (9) mündet, und dass der Brennstoff über einen Wärmetauscher (44) zur Brennstoffzuführung (43) zurückgeleitet ist.

## Claims

1. Device for producing a fuel-air mixture by the evaporation of fuel into preheated combustion air within a flow chamber (1) which has a surface (3') wettable by the fuel and to which a combustion air supply duct (2) and a discharge duct (10) for fuel-air mixture forming in the flow chamber (1) are so connected that the combustion air flows through the flow chamber (1) in the flow direction of the fuel flowing down under the action of gravitational force to the foot (6) of the wettable surface, characterised in that the combustion air supply duct (2) and the discharge duct (10) for the fuel-air mixture are connected by means of a bypass (12), and that the quantity of combustion air conducted through the flow chamber (1) and bypass (12) is adjustable by means of a regulating element (4) which surrounds the discharge duct (10) and with its outer surface bounds the flow chamber (1), and which when the bypass is fully opened closes off the flow chamber (1) both towards the combustion air supply duct (2) and also in the direction towards the discharge duct (10), and that an outlet (8) for the fuel is provided in the flow chamber (1) at the foot (6) of the surface (3') wettable by the fuel.

2. Device according to claim 1, characterised in that as an outlet at the foot (6) of the fuel-wettable surface there is provided a gap the width of which corresponds at least to the thickness of the fuel film at the foot of the fuel-wettable surface.

3. Device according to claim 1 or 2, characterised in that the regulating element (4) is operatively connected with a temperature sensor (26, 27, 28) situated in the combustion air supply duct (2).

4. Device according to one of claims 1, 2 or 3, characterised in that the regulating element has regulating element components (4, 11) which are of tubular construction and which are situated coaxially with respect to one another, and that at least one of the regulating element components (4) is adjustable.

5. Device according to one of the preceding claims, characterised in that the regulating element (4) is adjustable between two arresting means (33, 33').

6. Device according to one of the preceding claims, characterised in that the regulating element (4) is arranged to be adjustable in opposition to a spring (23).

7. Device according to claim 6, characterised in that the regulating element (4) is displaceable by means of a push button (32) for shutting off the supply of combustion air to the flow chamber (1).

8. Device according to one of the preceding claims, characterised in that at the foot of the fuel-wettable surface (3) there is arranged a fuel collecting means (8) which opens into a fuel storage container (9), and that the fuel is conducted back to the fuel supply duct (43) via a heat exchanger (44).

## Revendications

1. Dispositif de production d'un mélange de combustible et d'air par évaporation de combustible dans de l'air de combustion préchauffé dans une chambre d'écoulement (1), qui comporte une surface (3') pouvant être mouillée par le combustible, et à laquelle sont raccordés un conduit d'amenée d'air de combustion (2) et une sortie (10) pour le mélange de combustible et d'air qui se forme dans la chambre d'écoulement (1), de manière que l'air de combustion passe dans la chambre d'écoulement (1) suivant le sens d'écoulement du combustible s'écoulant sous l'effet de la force de gravité vers le bas (6) de la surface mouillable, caractérisé en ce que le conduit d'amenée de l'air de combustion (2) et la sortie (10) pour le mélange de combustible et d'air communiquent par une dérivation (12) et en ce que la quantité d'air de combustion, passant dans la chambre d'écoulement (1) et dans la dérivation (12), peut être réglée au moyen d'un organe de réglage (4), qui entoure la sortie (10), dont la surface extérieure délimite la chambre d'écoulement (1) et qui, lorsque la dérivation est entièrement ouverte, ferme la chambre d'écoulement (1) à la fois vis-à- vis du conduit d'amenée d'air de combustion (2) et de la sortie (10), et en ce qu'il est prévu, dans la chambre d'écoulement (1), au bas de la surface (3') mouillable par le combustible, une évacuation (8) pour le combustible.

2. Dispositif suivant la revendication 1, caractérisé en ce qu'il est prévu, comme sortie, au bas (6) de la surface mouillable par le combustible, une fente dont la largeur correspond au moins à l'épaisseur de la pellicule du combustible au bas de la surface mouillable par le combustible.

3. Dispositif suivant la revendication 1 ou 2, caractérisé en ce que l'organe de réglage (4) coopère avec une sonde de température (26, 27, 28) disposée dans le conduit d'amenée de l'air de combustion (2).

4. Dispositif suivant l'une des revendications 1, 2 ou 3, caractérisé en ce que l'organe de réglage comporte des éléments (4, 11) tubulaires et coaxiaux l'un par rapport à l'autre, et en ce qu'au moins l'un des éléments (4) de l'organe de réglage peut être réglé.

5. Dispositif suivant l'une des revendications précédentes, caractérisé en ce que l'organe de réglage (4) peut être réglé entre deux butées (33, 33').

6. Dispositif suivant l'une des revendications précédentes, caractérisé en ce que l'organe de réglage (4) est monté de manière réglable, à l'encontre d'un ressort (23).

7. Dispositif suivant la revendication 6, caractérisé en ce que l'organe de réglage (4) peut coulisser au moyen d'un bouton-poussoir (32) pour interrompre l'arrivée d'air de combustion à la chambre d'écoulement (1).

8. Dispositif suivant l'une des revendications précédentes, caractérisé en ce qu'au bas de la surface (3) mouillable par le combustible est disposé un collecteur de combustible (8) qui débouche dans un réservoir de combustible (9), et en ce que le combustible est retourné au conduit d'amenée du combustible (43) par l'intermédiaire d'un échangeur de chaleur (44).
